# EUROPÄISCHE PATENTSCHRIFT

(11) **EP 0 681 555 B1**
(45) Veröffentlichungstag und Bekanntmachung des Hinweises auf die Patenterteilung: **18.12.1996**
(21) Anmeldenummer: 94906212.9
(22) Anmeldetag: 03.02.1994
(51) Int. Cl.: B67D 1/08

(54) **ZAPFKOPF FÜR KEG-ARMATUREN**
DISPENSING NOZZLE FOR KEG FITTINGS
DISTRIBUTEUR POUR TONNEAUX

(30) Priorität: 06.02.1993 DE 4303461
(43) Veröffentlichungstag der Anmeldung: 15.11.1995
(73) Patentinhaber: Mogler, Joachim, D-74076 Heilbronn (DE)
(72) Erfinder: MOGLER, Joachim, D-74076 Heilbronn (DE); WIEDMANN, Helmut, D-74076 Heilbronn (DE)
(74) Vertreter: Griessbach, Dieter, Dr.
(86) Internationale Anmeldenummer: EP9400310
(87) Internationale Veröffentlichungsnummer: WO9418112

(56) Entgegenhaltungen:
- DE-C- 3 902 527
- GB-A- 2 247 881

## Beschreibung

Die Erfindung betrifft einen Zapfkopf für Keg-Armaturen nach dem Oberbegriff des Patentanspruchs 1.

Ein derartiger Zapfkopf ist aus der DE-PS 39 02 527 bekannt.

Bei derartigen Zapfköpfen ist es häufig erwünscht und bisweilen auch behördlich vorgeschrieben, ein Überdruckventil vorzusehen, das bei einem vorbestimmten Gasüberdruck im Keg und Zapfkopf öffnet, um ein explosionsartiges Bersten des faßähnlichen Kegs und des Zapfkopfes bei übermäßigem Gasdruck zu verhindern. Bekannte Überdruckventile (DE-OS 29 39 536) für diesen Zweck sind als besondere Bauteile ausgebildet, sie müssen separat gefertigt und nachträglich in eine Wand des Zapfkopfgehäuses abgedichtet eingesetzt werden.

Es ist Aufgabe des Erfindung, einen gattungsgemäßen Zapfkopf so auszubilden, daß ohne Benutzung eines gesonderten Überdruckventils die Entspannung eines unzulässig hohen Gasüberdruckes im Keg und Zapfkopf möglich ist.

Die Aufgabe wird bei einem gattungsgemäßen Zapfkopf durch die Merkmale im Kennzeichnungsteil des Patentanspruchs 1 gelöst.

Aus der DE-OS 37 01 432 ist es bekannt, bei geschlossenen Absperrventilen eines Zapfkopfes Druckgas über einen Spalt zwischen einem faßseitigen Teller und einer zapfkopfseitigen Ringdichtung entweichen zu lassen. Die bekannte Anordnung läßt sich jedoch nicht als Überdruckventil einsetzen. Das DE-GM 91 10 371 zeigt bei einem Zapfkopf anderer Art eine als gesondertes Bauteil an das Zapfkopfgehäuse angesetzte Gleitführung für eine Faßarmatur.

Bevorzugte Ausführungsformen der Erfindung sind Gegenstand der Unteransprüche 2 und 3.

Die nachstehende Beschreibung dient im Zusammenhang mit beiliegender Zeichnung der weiteren Erläuterung. Es zeigen:
- Fig. 1: eine teilweise geschnittene Seitenansicht eines Zapfkopfes für Keg-Armaturen mit Gleitführung im normalen Betriebszustand;
- Fig. 2: den Zapfkopf aus Figur 1 in einer infolge Gasüberdrucks von der Keg-Armatur abgehobenen Stellung;
- Fig. 3: eine Draufsicht des Zapfkopfes aus Figur 2;
- Fig. 4: eine teilweise geschnittene Vorderansicht des Zapfkopfes mit abgeschraubtem Anschlußstutzen in Richtung des Pfeiles A in Figur 1 und
- Fig. 5: eine Vorderansicht des Zapfkopfes ähnlich wie in Figur 4 in Richtung des Pfeiles B in Figur 2.

Der auf der Zeichnung dargestellte Zapfkopf für eine Keg-Armatur umfaßt ein Gehäuse 1 mit einem Anschlußstutzen 2 für die Einleitung von Druckgas, z.B. Druckluft oder CO₂, sowie eine an der Unterseite des Gehäuses 1 angeordnete Gleitführung 3, mit deren Hilfe das Gehäuse 1 auf die Keg-Armatur des faßartigen Behälters, beispielsweise eines Bier- oder Limonadenbehälters, in bekannter Weise aufgeschoben und befestigt werden kann, so daß der Zapfkopf und die Keg-Armatur fest und dicht miteinander verbunden sind.

Im Gehäuse 1 ist ein im wesentlichen hohlzylindrischer Schieber 4 parallel zur Längsachse des Gehäuses 1 verschieblich. Am Schieber 4 ist oben ein Anschlußstutzen 5 für die zu zapfende Flüssigkeit, beispielsweise Bier oder Limonade, angeordnet. Der Schieber 4 enthält in seinem Inneren einen losen, kugelförmigen Ventilkörper 6, der mit einem (nicht dargestellten) Ventilsitz am Schieber 4 zusammenwirkt und ein Rückschlagventil für die gezapfte Flüssigkeit bildet.

Am Gehäuse 1 ist mittels eines horizontal durchgehenden Bolzens 9 ein Betätigungshebel 11 schwenkbar gelagert, der im Bereich des Gehäuses 1 (vgl. Figur 3) eine verhältnismäßig großräumige Aussparung 12 aufweist, mit welcher er den oberen Teil des Gehäuses 1 umfaßt, so daß er zwischen einer oberen und unteren Stellung hin- und her verschwenkbar ist. Von dem im Bereich der Aussparung 12 gabelförmigen Betätigungshebel 11 stehen im Bereich dieser Aussparung 12 zwei Zapfen 13, 14 nach innen ab, die in beidseitige Aussparungen 15 des Schiebers 4 eingreifen. Die Aussparungen 15 weisen, wie aus Figur 1 und 2 ersichtlich, sich erweiternde Öffnungen zum Einführen der Zapfen 13, 14 auf.

Wenn der Betätigungshebel 11 zwischen seinen beiden Extremstellungen verschwenkt wird, wird der Schieber 4 - über die Zapfen 13, 14 - mitgenommen. Die obere Stellung ist die Schließstellung, die untere Stellung die Offenstellung des Zapfkopfes. In der Schließstellung kann der Zapfkopf mittels der Gleitführung 3 seitlich von der Keg-Armatur abgenommen oder mit ihr verbunden werden. In der Offenstellung sind die Anschlußstutzen 2, 5 in an sich bekannter Weise mit entsprechenden (nicht dargestellen) Durchlässen der Keg-Armatur für Gas bzw. Flüssigkeit verbunden.

Am Gehäuse 1, das bei der dargestellten Ausführungsform ebenso wie die anderen Teile des Zapfkopfes aus Kunststoff besteht, ist einstückig eine Federzunge 18 (ebenfalls aus Kunststoff) ausgebildet, die frei nach oben absteht und im oberen Bereich eine Rastnase 19 aufweist. Wie dargestellt, greift das obere Ende der Federzunge 18 ständig in die Aussparung 12 des Betätigungshebels 11 ein. Wenn der Betätigungshebel 11 von seiner oberen in seine untere (in Figur 1 und 2 dargestellte) Stellung verschwenkt wird, gerät die Federzunge 18 unter elastische Vorspannung, bis sie sich schließlich mit ihrer Rastnase 19 über der Oberseite des Betätigungshebels 11 befindet, wobei diese Rastnase 19 über eine zugehörige Rastkante 31 der Aussparung 12 vorspringt (Figur 1, 2 und 3) und der Betätigungshebel 11 hierdurch in dieser unteren Stellung verrastet ist.

Ein unten am Schieber 4 vorgesehener Ringbund 21 mit (nicht dargestellten) Durchbrechungen für den Gasdurchtritt kann an einer ringförmigen Anschlagkante 22 des Gehäuseteils 1 anliegen, wenn sich der Zapfkopf in seiner Schließstellung befindet. Eine am Schieber 4 unten vorgesehene (nicht dargestellte) Dichtung dient in Offenstellung des Zapfkopfes (Figur 1 und 2) der an sich bekannten Abdichtung des Schiebers 4 an der Keg-Armatur.

Die Gleitführung 3 enthält eine Ringdichtung 24, deren Querschnittsform aus Figur 1 und 2 ersichtlich ist und die ebenfalls zur Keg-Armatur hin abdichtet. Wie dargestellt, ist an der Gleitführung 3 ein nach innen gerichteter Ringbund 20 ausgebildet, der in eine sich nach außen öffnende Ringnut der Ringdichtung 24 eingreift und somit als Halterung für diese Ringdichtung 24 dient. Wenn in Offenstellung des Zapfkopfes (Figur 1 und 2) der Schieber 4 durch den Betätigungshebel 11 nach unten gedrückt ist, greift der äußere Rand des am Schieber 4 vorgesehenen Ringbundes 21 an einer an der Dichtung 24 ausgebildeten, konischen Schrägfläche an und preßt hierdurch diese Dichtung abdichtend gegen einen Teller 30 der faßseitigen Keg-Armatur (Figur 4).

Die Gleitführung 3 kann als ein vom Gehäuse 1 separates Teil aus federelastischem Kunststoff ausgebildet sein. Die Gleitführung 3 wird nachträglich fest mit dem in der Regel ebenfalls aus Kunststoff bestehenden Gehäuse 1 verbunden, beispielsweise durch Verschraubung, Verschweißung oder Verklebung. Bei der dargestellten Ausführungsform ist die Gleitführung 3, deren Umriß im wesentlichen aus Figur 3 ersichtlich ist, in eine diesem Umriß entsprechende Ausnehmung des Gehäuses 1 eingesetzt.

Die Gleitführung 3 weist, wie aus der Zeichnung ersichtlich, eine U-förmige Führungsbahn 32 für den Teller 30 der Keg-Armatur auf. Die Führungsbahn wird von einer oberen Wand der Gleitführung und einem im Abstand unter dieser Wand angeordneten, nach einwärts ragenden Führungssteg 33 gebildet. Diese nutenförmige Führungsbahn 32 ist in Figur 1 nach links hin offen und nach rechts hin durch den U-Bogen geschlossen, so daß der Zapfkopf von rechts her auf den Teller 30 der Keg-Armatur aufgeschoben werden kann, wobei der Führungssteg 33 den Rand des Tellers 30 untergreift. Beim Aufschieben des Zapfkopfes auf den Teller 30 befindet sich der Betätigungshebel 11 in seiner oberen (nicht dargestellten) Stellung und damit der Zapfkopf in Schließposition.

In Figur 1 und 4 ist der Zapfkopf in seiner normalen Betriebslage auf dem Teller 30 der Keg-Armatur festgespannt, wobei durch den in seine untere Position verbrachten Schieber 4 die Ringdichtung 24 fest und abdichtend auf die Oberfläche des Tellers 30 aufgepreßt ist, so daß in der üblichen Weise Flüssigkeit aus dem mit der Keg-Armatur versehenen Behälter gezapft werden kann.

Wenn sich im Gehäuse 1 des Zapfkopfes und damit auch in dem die Keg-Armatur tragenden Behälter (Keg) über den Anschlußstutzen 2 ein unzulässig hoher Gasdruck aufbaut, beispielsweise dann, wenn der Stutzen 2 über einem Schlauch unter Zwischenschaltung eines Druck-Reduzierventils mit einer CO₂-Flasche verbunden und dieses Druck-Reduzierventil defekt ist, hebt sich, wie in Figur 2 und 5 dargestellt, das Gehäuse 1 mit der Ringdichtung 24 von der Oberfläche des Tellers 30 ab, so daß zwischen Ringdichtung 24 und Teller 30 ein Spalt 34 entsteht, durch welchen Druckgas ins Freie entweichen und ein Gasüberdruck entspannt werden kann. In Figur 2 und 3 ist das ins Freie ausströmende Gas durch Pfeile angedeutet.

Der entstehende Spalt 34 kann beispielsweise eine Höhe von etwa 1 bis 2 Millimeter haben. Die Breite des Spaltes kann (vgl. Figur 3) beispielsweise etwa 60 Millimeter betragen. Der Spalt 34 bildet also eine ausreichend große Öffnung, um überschüssiges Gas in großer Menge rasch entweichen zu lassen und einen unzulässigen Gasüberdruck abzubauen.

Es wurde gefunden, daß durch die große Spaltöffnung Fremdkörper, beispielsweise Eis, Zuckerrückstände oder dergleichen von dem entweichenden Gas weggeblasen werden. Es kommt also nicht zu Verstopfungen. Im Gegensatz zu separaten Überdruckventilen funktioniert somit die erfindungsgemäße Anordnung, bei welcher sich im Notfall der gesamte Zapfkopf von der Keg-Armatur abhebt, selbstreinigend und wartungsfrei.

Der Öffnungsdruck, bei dem der Zapfkopf von der Keg-Armatur abheben soll, läßt sich durch entsprechende Ausbildung des federelastischen Führungssteges 33, auf dem der Rand des Tellers 30 aufliegt, einstellen. Es ist möglich, den Elastizitätsmodul des die Gleitführung bildenden Materials, insbesondere Kunststoff, sowie die Geometrie und die Dimensionierung dieses Führungssteges 33 so einzustellen, daß der Zapfkopf bei einem gewünschten Gasdruck unter Ausbildung des Spaltes 34 abhebt und somit als Überdruckventil wirkt. Normalerweise werden Flüssigkeiten aus mit Keg-Armaturen versehenen Behältern bei einem Betriebsdruck von ca. 3 bar gezapft. Der maximal im Zapfkopf und im Behälter zulässige Druck beträgt etwa 7 bar. Der für das Abheben des Zapfkopfes verantwortliche Führungssteg 33 wird also so ausgebildet, daß der Zapfkopf bei einem Druck abhebt, der größer als etwa 7 bar ist.

Der Öffnungsquerschnitt des Spaltes 34 hängt vom herrschenden Druck ab, d. h. die Spaltöffnung wird bei größerem Druck größer und umgekehrt, was wiederum auf der elastischen Nachgiebigkeit des Führungssteges 33 beruht, der den Rand des Tellers 30 untergreift und bei entspanntem Gasdruck die Gleitführung 3 mit der Dichtung 24 wieder zur Oberfläche des Tellers 30 zurückführt.

Wie in Figur 1 und 4 dargestellt, ist es günstig, den Führungssteg 33 schräg nach oben verlaufend auszubilden, weil er sich dann bei auftretendem Gasüberdruck leicht nach unten in die in Figur 2 und 5 dargestellte Position verformt. Im Prinzip kann der Führungssteg 33 im Normalfall, also ohne Vorliegen eines Gasüberdruckes, horizontal oder selbst nach unten gerichtet verlaufen. An der grundsätzlichen Wirkungsweise des Zapfkopfes als "Überdruckventil" ändert sich hierdurch nichts.

Bei der dargestellten Ausführungsform besteht der Zapfkopf im wesentlichen vollständig aus Kunststoff. Das heißt außer der Gleitführung 3, die aus federelastischem Kunststoff besteht, sind auch das Gehäuse 1, der Schieber 4, der Betätigungshebel 11 und die (einstückig an das Gehäuse angeformte) Federzunge 18 aus Kunststoff gefertigt. Bei anderen Ausführungsformen der Erfindung können diese Teile jedoch auch aus anderen Werkstoffen, beispielsweise Metall, bestehen, so lange die Gleitführung 3 mit ihrem Führungssteg 33 aus federelastischem Werkstoff gefertigt ist oder wenigstens dieser Führungssteg 33 aus federelastischem Material besteht, um so das Abheben des Zapfkopfes von dem Teller 30 der Keg-Armatur zu ermöglichen.

## Patentansprüche

1. Zapfkopf für Keg-Armaturen mit einem Gehäuse (1), mit einer im Gehäuse angeordneten, gegen die Keg-Armatur abdichtenden Ringdichtung (24), mit einem im Gehäuse beweglichen Schieber (4), mit einem am Gehäuse schwenkbar gelagerten, mit dem Schieber verbundenen Betätigungshebel (11), mit lösbaren Feststellmitteln für den Betätigungshebel, mit Anschlüssen (2, 5) für Gas und Flüssigkeit, die durch den Schieber mit entsprechenden Durchlässen der Keg-Armatur verbindbar sind, und mit einer an der Unterseite des Gehäuses an angeordneten, eine Führungsbahn (32) bildenden Gleitführung (3) zum Aufschieben des Zapfkopfes auf den überstehenden Rand eines an der Ringdichtung anliegenden Tellers (30) der Keg-Armatur, wobei wenigstens die Gleitführung (3) des Zapfkopfes aus federelastischem Material besteht und ein vorspringender Führungssteg (33) der Führungsbahn den Rand des Tellers untergreift, dadurch gekennzeichnet, daß der Elastizitätsmodul des die Gleitführung (3) bildenden Materials sowie die Geometrie und die Dimensionierung des Führungssteges (33) so bestimmt sind, daß sich das Gehäuse (1) des Zapfkopfes bei einem bestimmten Gasdruck unter Verformung des Führungssteges (33) vom Teller (30) der Keg-Armatur abhebt und dabei zwischen dem Teller (30) und der Ringdichtung (24) ein Spalt (34) entsteht, über den ein Gasüberdruck entspannbar ist.

2. Zapfkopf nach Anspruch 1, dadurch gekennzeichnet, daß sich der Spalt (34) bei steigendem Gasüberdruck vergrößert und bei fallendem Gasüberdruck wieder schließt.

3. Zapfkopf nach Anspruch 1, dadurch gekennzeichnet, daß der den Rand des Tellers (30) untergreifende Führungssteg (33) schräg nach oben gerichtet ist.

## Claims

1. Dispensing head for keg fittings, having a housing (1), having a ring seal (24) which is disposed in the housing and forms a seal with respect to the keg fitting, having a slide (4) which can be moved in the housing, having an operating lever (11) which is pivotably mounted on the housing and linked to the slide, having detachable fixing means for the operating lever, having connections (2, 5) for gas and liquid which can be linked by the slide to corresponding passages in the keg fitting, and having a slide guideway (3) disposed at the underside of the housing and forming a guide track (32) for pushing the dispensing head onto the projecting edge of a collar (30) adjoining the ring seal, at least the slide guideway (3) of the dispensing head being composed of resilient material and a projecting guide ridge (33) of the guide track engaging under the edge of the collar, characterized in that the modulus of elasticity of the material forming the slide guideway (3) and also the geometry and the dimensioning of the guide ridge (33) are selected so that the housing (1) of the dispensing head lifts from the collar (30) of the keg fitting at a certain gas pressure with deformation of the guide ridge (33) and, in this process, a gap (34) via which a gas overpressure can be relieved is formed between the collar (30) and the ring seal (24).

2. Dispensing head according to Claim 1, characterized in that the gap (34) increases with rising gas overpressure and closes again with falling gas overpressure.

3. Dispensing head according to Claim 1, characterized in that the guide ridge (33) which engages under the edge of the collar (30) is directed upwards at an angle.

## Revendications

1. Tête de soutirage pour robinets de tonneaux, comprenant un corps (1), une garniture d'étanchéité annulaire (24), agencée dans le corps, et formant joint étanche contre le robinet de tonneau, un coulisseau (4) mobile dans le corps, un levier d'actionnement (11), monté pivotant sur le corps, et relié au coulisseau, des moyens d'immobilisation déverrouillables pour le levier d'actionnement, des raccords (2, 5) de gaz et de liquide, qui peuvent être reliés par le coulisseau à des passages correspondants du robinet de tonneau; et une glissière (3) agencée sur la partie inférieure du corps, qui forme une voie de guidage (32), pour l'emboîtement de la tête de soutirage sur le bord saillant d'un plateau (30) du robinet de tonneau qui est appuyé contre la garniture d'étanchéité annulaire, cependant qu'au moins la glissière (3) de la tête de soutirage est composée d'une matière à élasticité ressort, et qu'une nervure de guidage saillante (33), de la voie de guidage s'engage sous le bord du plateau, caractérisée en ce que le module d'élasticité de la matière formant la glissière (3), ainsi que la géométrie et le dimensionnement de la nervure de guidage (33) sont déterminés de manière que le corps (1) de la tête de soutirage se soulève du plateau du robinet de tonneau à une certaine pression du gaz, avec déformation de la nervure de guidage (33), et qu'il se forme alors entre le plateau (30) et la garniture d'étanchéité annulaire (24), une fente (34) par laquelle une surpression du gaz peut être relâchée.

2. Tête de soutirage selon la revendication 1, caractérisée en ce que la fente (34) s'agrandit lorsque la surpression du gaz s'accroît et se referme lorsque la surpression du gaz retombe.

3. Tête de soutirage selon la revendication 1, caractérisée en ce que la nervure de guidage (33) qui s'engage sous le bord du plateau (30) est inclinée vers le haut.
